# EUROPÄISCHE PATENTSCHRIFT

(11) **EP 3 508 030 B1**
(45) Veröffentlichungstag und Bekanntmachung des Hinweises auf die Patenterteilung: **19.08.2020**
(21) Anmeldenummer: 17745709.0
(22) Anmeldetag: 26.07.2017
(51) Int. Cl.: H05B 3/84, H01Q 1/12

(54) **GLASSCHEIBE MIT EINER ELEKTRISCHEN HEIZANORDNUNG**
GLASS PANE PROVIDED WITH AN ELECTRICAL HEATING ASSEMBLY
VITRE DOTEE D'UN SYSTEME DE CHAUFFAGE ELECTRIQUE

(30) Priorität: 05.09.2016 EP 16187170
(43) Veröffentlichungstag der Anmeldung: 10.07.2019
(73) Patentinhaber: SAINT-GOBAIN GLASS FRANCE, 92400 Courbevoie (FR)
(72) Erfinder: OFFERMANN, Volkmar, 52249 Eschweiler (DE); DROSTE, Stefan, 52134 Herzogenrath (DE)
(74) Vertreter: Gebauer, Dieter Edmund
(86) Internationale Anmeldenummer: PCT/EP2017/068849
(87) Internationale Veröffentlichungsnummer: WO 2018/041480

(56) Entgegenhaltungen:
- EP-A1- 1 905 579
- FR-A1- 2 909 340
- US-A- 3 928 748
- US-A1- 2008 083 720

## Beschreibung

Die Erfindung betrifft eine Glasscheibe mit einer elektrischen Heizanordnung.

### Hintergrund der Erfindung

In vielen Bereichen werden heutzutage Glasscheiben eingesetzt, die elektrisch heizbar sind. Der bekannteste Anwendungsbereich sind beheizbare Fahrzeugscheiben.

Zunehmend werden jedoch von den bisherigen Heizanordnungen auch andere Funktionen, insbesondere Antennenfunktionen übernommen. Mit der Integration von Antennenfunktionen werden Windgeräusche am Fahrzeug minimiert und auch Beschädigungen der Antennen vorgebeugt. Beispielhaft sei auf DE 40 345 48 C2 verwiesen.

Aus der US Patentanmeldung US 2008 / 083720 A1 ist es bekannt, dass auf einem Glassubstrat Heizdrähte aufgebracht werden können. Die Heizdrähte können sinusförmig angeordnet sein. Weiterhin führt das Dokument die Verwendung einer Textilmatte mit Heizdrähten als Antenne auf. Jedoch wird keine Aussage über die Bereiche der Heizdrähte getroffen, die als Antenne wirken, noch deren Anordnung.

Dabei wurden die Heizdrähte im Allgemeinen mittels Drucktechnik, wie z.B. dem Siebdruck, auf die Scheibe aufgebracht.

Der Ausgestaltung der Heizdrähte sind dabei enge Grenzen gesetzt. Diese sind zum einen dadurch bedingt, dass die Erwärmung der Glasscheibe möglichst gleichmäßig erfolgen soll, um thermisch induzierte Beschädigung zu vermeiden, zum anderen sind die Strukturgrößen limitiert, sodass die Sicht durch die Scheibe nicht zu stark beeinträchtigt wird. Andererseits stellt auch der Herstellungsprozess Grenzen auf, sodass die gedruckten Heizdrähte einen bestimmten spezifischen Widerstand und bestimmte Strukturgrößen aufweisen.

In bisherigen Systemen, die auf die bisher üblichen Spannungen in typischen Bordnetzen von 12-14 Volt ausgelegt waren, war die Integration ohne weiteres möglich.

Allerdings gibt es schon seit einigen Jahren die Bestrebung die Spannung des Bordnetzes von Fahrzeugen zu erhöhen.

Wird jedoch die Bordspannung erhöht, so steigt auch der Wärmeumsatz bei gleicher Strukturgröße an. Eine Reduktion der Strukturgrößen und/oder eine Erhöhung des Widerstandes der Heizdrähte ist jedoch nicht ohne weiteres möglich.

Dies ist z.B. darin begründet, dass eine Verringerung des Gehaltes leitfähiger Partikel (Erhöhung des Widerstandes) zu einer Verschlechterung des Druckes, insbesondere einer zunehmenden Porosität und damit zu vermehrten Fehlern führt. Führt man sich die Dimensionen vor Augen, so würde ein Ausgleich einer 4-fach höheren Betriebsspannung die Erhöhung des Widerstandes um einen Faktor 4² bei gleichem Design erfordern. D.h. entweder müsste der spezifische Widerstand des Leiters um den Faktor 16 ansteigen oder aber die Dimensionen des Leiters (Schichtbreite/ Schichtdicke) müssten entsprechend sinken. Allerdings gibt es prozesstechnische Mindeststrukturbreiten im Bereich von 0,2 mm.

Aber auch eine Kombination führt dabei nicht zum Ziel, da selbst bei einer Ausnutzung der Mindeststrukturbreiten der Widerstand noch so hoch sein müsste, dass der Druck fehleranfällig ist.

Alternativ könnte man überlegen den Strom der Betriebsspannung ähnlich einer Pulsweitensteuerung zu regeln. Allerdings wäre im Falle einer Fehlfunktion die Glasscheibe in akuter Gefahr. Zudem erfordert die aktive Steuerung des Stroms zusätzliche fehleranfällige und kostentreibende Elemente.

Es ist daher eine Aufgabe der Erfindung eine Glasscheibe mit einer elektrischen Heizanordnung zur Verfügung zu stellen, die auch mit einer Betriebsspannung von 14 Volt und mehr verwendet werden kann.

### Kurzdarstellung der Erfindung

Die Aufgabe wird gelöst durch eine Glasscheibe mit einer elektrischen Heizanordnung, geeignet für die Verwendung mit einer Betriebsspannung von mehr als 14 Volt, wobei zumindest ein Teil der Heizanordnung zudem geeignet ist als Antenne zu wirken, wobei die Heizanordnung zumindest eine erste Anzahl von elektrisch leitfähigen mäanderförmigen Abschnitten und einen zweite Anzahl von elektrisch leitfähigen mäanderförmigen Abschnitten aufweist, wobei die mäanderförmigen Abschnitte innerhalb der ersten Anzahl bzw. innerhalb der zweiten Anzahl im Wesentlichen in einer ersten Ausrichtung parallel zueinander angeordnet sind, wobei die jeweiligen Anfänge als auch Enden der mäanderförmigen Abschnitte innerhalb der ersten Anzahl bzw. innerhalb der zweiten Anzahl je auf einem gemeinsamen elektrischen Leiter enden, der sich jeweils im Wesentlichen senkrecht zu ersten Ausrichtung erstreckt, wobei zumindest einer der im Wesentlichen senkrecht zur ersten Ausrichtung erstreckten elektrischen Leiter als Antenne wirkt.

Ein Mäander M₁, M₂ stellt dabei eine Schlinge dar, siehe Figur 4. Im Beispiel der Figur 4 ist der Mäander M₁ horizontal in einer ersten Ausrichtung ausgerichtet, d.h. die Öffnung der Schlinge weist in eine horizontale Richtung. Die Mäander M₁, M₂ sind parallel zueinander angeordnet. Während der Mäander M₁ nach links in horizontaler Richtung geöffnet ist, ist Mäander M₂ nach rechts in horizontaler Richtung geöffnet.

Hierdurch wird es ermöglicht sowohl die Betriebsspannung zu erhöhen als auch die bisherigen Funktionen erhalten zu können.

In einer Weiterbildung der Erfindung werden zumindest Teile der Heizanordnung als Drähte auf oder in eine Kombinationsfolie F einer Verbundglas-Scheibe aufgebracht bzw. eingebracht.

Hierdurch wird ermöglicht, die Heizanordnung geschützt vor mechanischen Einwirkungen bereitzustellen.

Gemäß einer weiteren Ausgestaltung der Erfindung weist die Antenne einen eigenen Antennenanschluss zur Verbindung mit einer oder mehreren Hochfrequenzeinrichtungen auf.

Hierdurch kann die Antenne an geeigneter Stelle angebunden werden.

In einer weiteren Ausgestaltung der Erfindung weist die Antenne einen Filter zur Trennung von Hochfrequenzsignalen und Gleichspannung auf, sodass Gleichspannung nicht den Empfang von Hochfrequenzsignalen stört.

Gemäß einer weiteren Ausgestaltung der Erfindung ist die Heizanordnung für die Verwendung mit einer Betriebsspannung von etwa 48 Volt geeignet.

Hierdurch können auch hohe Betriebsspannungen, wie sie z.B. in Fahrzeugen mit elektrisch (unterstütztem) Antrieb anzutreffen sind, ohne weitere Wandlung unmittelbar und somit ohne Wandlungsverlust eingesetzt werden.

In einer weiteren Ausgestaltung der Erfindung weisen der elektrische Leiter und/oder die elektrisch leitfähigen mäandermäanderförmigen Abschnitte eine minimale Strukturbreite von gleich oder mehr als 0,1 mm und eine maximale Strukturbreite von weniger als 2 mm auf.

Somit kann mit herkömmlichen Strukturbreiten und Herstellungsverfahren ohne weiteres eine Glasscheibe bereitgestellt werden, die auch mit höheren Betriebsspannungen als 14 Volt betrieben werden kann.

Gemäß einer weiteren Ausgestaltung der Erfindung ist die Antenne zur Aufnahme von Hochfrequenzsignalen, insbesondere schlüssellosen Zugangssystemen, analogem/digitalem Rundfunk und/oder Mobilkommunikationssignalen geeignet.

Somit kann mit der Heizanordnung ein breites Spektrum von Funktionen in Bezug auf den Empfang und die Abstrahlung elektro-magnetischer Strahlung bereitgestellt werden.

Gemäß einer Ausgestaltung der Erfindung weist die Heizanordnung Silber auf.

Somit kann mit herkömmlichen Herstellungsverfahren ohne weiteres eine Glasscheibe bereitgestellt werden, die auch mit höheren Betriebsspannungen als 14 Volt betrieben werden kann.

In einer weiteren Ausgestaltung der Erfindung weist die Glasscheibe weiterhin zumindest einen elektrischen Filter auf, um die Betriebsspannung und die Antenne zu entkoppeln.

Durch die Bereitstellung einer Filterung wird die Betriebssicherheit der Hochfrequenzeinrichtungen, die an die Antenne angeschlossen sind, erhöht.

Die Aufgabe wird auch gelöst durch eine Verwendung einer zuvor beschriebenen erfindungsgemäßen Glasscheibe in Fahrzeugen, insbesondere als Heckscheibe.

### Kurzdarstellung der Zeichnungen:

Ausführungsformen der vorliegenden Erfindung werden in exemplarischer Weise mit Bezug auf die angehängten Zeichnungen beschrieben, in denen zeigt:
- Fig. 1: eine erste schematische Darstellung einer Glasscheibe mit einer elektrischen Heizanordnung gemäß Ausführungsformen der Erfindung,
- Fig. 2: eine zweite schematische Darstellung einer Glasscheibe mit einer elektrischen Heizanordnung gemäß Ausführungsformen der Erfindung,
- Fig. 3: weitere Aspekte gemäß Ausführungsformen der Erfindung, und
- Fig. 4: eine schematische Darstellung von Mäandern.

Ausführliche Darstellung der Erfindung in Bezug auf die Zeichnungen:
Nachfolgend wird die Erfindung eingehender unter Bezugnahme auf die Figur dargestellt werden. Dabei ist anzumerken, dass unterschiedliche Aspekte beschreiben werden, die jeweils einzeln oder in Kombination zum Einsatz kommen können. D.h. jeglicher Aspekt kann mit unterschiedlichen Ausführungsformen der Erfindung verwendet werden soweit nicht explizit als reine Alternative dargestellt.

Weiterhin wird nachfolgend der Einfachheit halber in aller Regel immer nur auf eine Entität Bezug genommen werden. Soweit nicht explizit vermerkt, kann die Erfindung aber auch jeweils mehrere der betroffenen Entitäten aufweisen. Insofern ist die Verwendung der Wörter "ein", "eine" und "eines" nur als Hinweis darauf zu verstehen, dass in einer einfachen Ausführungsform zumindest eine Entität verwendet wird.

In Figur 1 und 2 sind schematisch Ausführungsformen einer Glasscheibe 1 gezeigt. die Glasscheibe 1 ist mit einer Heizanordnung H ausgestattet, die für die Verwendung mit einer Betriebsspannung von mehr als 14 Volt geeignet ist.

Dabei ist zumindest ein Teil der Heizanordnung H zudem geeignet als Antenne ANT zu wirken. Antenne ist dabei so zu verstehen, dass elektromagnetische Strahlung empfangen und/oder abgestrahlt werden kann. Als elektromagnetische Strahlung wird in diesem Zusammenhang jegliche modulierte oder un-modulierte elektromagnetische Strahlung, die zur Übertragung von Information dient, angesehen.

Die Heizanordnung H weist zumindest eine erste Anzahl von elektrisch leitfähigen mäanderförmigen Abschnitten A₁ und einen zweite Anzahl von elektrisch leitfähigen mäandermäanderförmigen Abschnitten A₂ auf. In Figur 1 weist die Heizanordnung H eine erste Anzahl von elektrisch leitfähigen mäandermäanderförmigen Abschnitten A₁ und eine zweite Anzahl von elektrisch leitfähigen mäandermäanderförmigen Abschnitten A₂ auf, in Figur 3 weist die Heizanordnung H eine erste Anzahl von elektrisch leitfähigen mäandermäanderförmigen Abschnitten A₁ und einen zweite Anzahl von elektrisch leitfähigen mäandermäanderförmigen Abschnitten A₂ und eine dritte Anzahl von elektrisch leitfähigen mäandermäanderförmigen Abschnitten A₃ auf. Ohne weiteres könnte die Heizanordnung aber auch noch mehr Anzahlen von mäandermäanderförmigen Abschnitten aufweisen.

Die mäandermäanderförmigen Abschnitte innerhalb der ersten Anzahl bzw. innerhalb der zweiten Anzahl sind in Figur 1 im Wesentlichen in einer ersten Ausrichtung parallel zueinander angeordnet. Ebenso sind die mäandermäanderförmigen Abschnitte innerhalb der ersten Anzahl bzw. innerhalb der zweiten Anzahl und innerhalb der dritten Anzahl in Figur 3 im Wesentlichen in einer ersten Ausrichtung parallel zueinander angeordnet.

Dabei enden die jeweiligen Anfänge als auch Enden der mäanderförmigen Abschnitte innerhalb der ersten Anzahl bzw. innerhalb der zweiten Anzahl je auf einem gemeinsamen elektrischen Leiter, der sich jeweils im Wesentlichen senkrecht zur ersten Ausrichtung erstreckt.

D.h. in Figur 1 enden die Anfänge der mäanderförmigen Abschnitte A₁ innerhalb der ersten Anzahl auf einem gemeinsamen elektrischen Leiter L₁, der sich jeweils im Wesentlichen senkrecht zur ersten Ausrichtung erstreckt, während die Enden der mäanderförmigen Abschnitte A₂ innerhalb der zweiten Anzahl auf einem gemeinsamen elektrischen Leiter L₃ enden, der sich jeweils im Wesentlichen senkrecht zur ersten Ausrichtung erstreckt. Die Enden der mäanderförmigen Abschnitte A₁ innerhalb der ersten Anzahl und die Anfänge der mäanderförmigen Abschnitte A₂ innerhalb der zweiten Anzahl enden auf einem gemeinsamen elektrischen Leiter L₂, der sich jeweils im Wesentlichen senkrecht zur ersten Ausrichtung erstreckt.

In Figur 2 enden die Anfänge der mäanderförmigen Abschnitte A₁ innerhalb der ersten Anzahl auf einem gemeinsamen elektrischen Leiter L₁, der sich jeweils im Wesentlichen senkrecht zur ersten Ausrichtung erstreckt, während die Enden der mäanderförmigen Abschnitte A₃ innerhalb der dritten Anzahl auf einem gemeinsamen elektrischen Leiter L₃ enden, der sich jeweils im Wesentlichen senkrecht zur ersten Ausrichtung erstreckt. Die Enden der mäanderförmigen Abschnitte A₁ innerhalb der ersten Anzahl und die Anfänge der mäanderförmigen Abschnitte A₂ innerhalb der zweiten Anzahl enden auf einem gemeinsamen elektrischen Leiter L₂, der sich jeweils im Wesentlichen senkrecht zur ersten Ausrichtung erstreckt. Ebenso enden die Enden der mäanderförmigen Abschnitte A₂ innerhalb der zweiten Anzahl und die Anfänge der mäanderförmigen Abschnitte A₃ innerhalb der dritten Anzahl auf einem gemeinsamen elektrischen Leiter L₃, der sich jeweils im Wesentlichen senkrecht zur ersten Ausrichtung erstreckt.

Zumindest einer der senkrecht zur ersten Ausrichtung ersttreckten elektrischen Leiter wirkt dabei als Antenne.

Dabei weist der zumindest einer der senkrecht zur ersten Ausrichtung erstreckten elektrischen Leiter (L₂; L₂, L₃), der als Antenne (ANT) wirkt, bei Verwendung mit der Betriebsspannung ein von der Betriebsspannung verschiedenes Potential auf.

Die Anordnung der vorgestellten Erfindung erlaubt es insbesondere die gemeinsamen Leiter L₁, L₂, L₃, L₄, ... als Äquipotentialebenen zu verstehen, sodass innerhalb des jeweiligen Leiters kein nennenswerter Stromfluss in senkrecht zur ersten Ausrichtung zu verzeichnen ist. D.h. da der Stromfluss im Wesentlichen "in der ersten Ausrichtung" erfolgt, kommt es an den elektrischen Leitern nicht zu einem durch die Betriebsspannung hervorgerufenen Stromfluss, sodass es nicht zu unerwünschten Hotspots auf der Scheibe 1 kommen kann. D.h. es wird eine homogene Heizverteilung ermöglicht. Zugleich wird aber dennoch die Funktion als Antenne ANT gewährleistet.

Die Anzahl der mäanderförmigen Abschnitte und die Länge der mäanderförmigen Abschnitte kann dabei geeignet eingestellt werden, sodass eine gewünschte Heizleistung bei einer bestimmten Glasdicke und Betriebsspannung erzielt werden kann.

Die Antenne ANT kann an geeigneter Stelle mit einem oder mehreren Kontaktelementen versehen sein. Hierdurch können z.B. verschiedene Frequenzbereiche bedient werden und/oder Sender und Empfänger voneinander entkoppelt werden und/oder, ein Diversity - System bedient werden oder räumliches Multiplexing (MIMO) ermöglicht werden. Zu den Diversity-System zählen Switch-Diversity und Phasen-Diversity auf der Empfängerseite des Systems, um die unterschiedlichen Empfangseigenschaften mehrerer Antennen gewinnbringend einzusetzen und damit z.B. die Rundstrahlwirkung zu verbessern.

Gemäß einer Ausgestaltung der Erfindung sind zumindest Teile der Heizanordnung H als Drähte auf oder in der Kombinationsfolie F einer Verbundglas-Scheibe aufgebracht bzw. eingebracht. D.h., die Erfindung ist nicht auf den Bereich bestimmter Glasscheiben limitiert. Dabei sollte der Begriff "Draht" nicht missverstanden werden. Vielmehr ist mit Draht eine eher langegestreckte Anordnung in Bezug auf die Dicke / Breite des Leiters zu verstehen. Insbesondere umfasst der Begriff auch (sieb-)gedruckte Leiter.

In einer Ausführungsform der Erfindung weist die Antenne ANT einen eigenen Antennenanschluss zur Verbindung mit einer oder mehreren Hochfrequenzeinrichtungen auf. Eine Hochfrequenzeinrichtung kann z.B. ein Diplexer oder dergleichen sein, ebenso aber auch ein Verstärker und/oder ein Sender.

Gemäß einer weiteren Ausgestaltung der Erfindung weist die Antenne ANT zumindest einen Filter zur Trennung von Hochfrequenzsignalen und Gleichspannung auf, sodass Gleichspannung nicht den Empfang von Hochfrequenzsignalen stört. Beispielsweise ist in Figur 3 eine Anordnung mit 3 Filtern gezeigt, wobei die Anordnung nicht notwendigerweise so sein muss. Der Begriff Filter ist dabei weit zu verstehen und kann auch eine Frequenzsperre beinhalten.

Die Filter können auch mittels Drucktechnik auf der Glasscheibe 1, z.B. als Stripline, vorgesehen sein oder aber wie in Figur 3 skizziert als eigenständige Elemente vorgesehen sein.

Beispielsweise kann ein Tiefpass-Filter oder können mehrere Tiefpass-Filter TP₁, TP₂ vorgesehen sein, um Hochfrequenzsignale am Eindringen in das Bordnetz (angezeigt durch beispielhafte 48 Volt und ein Erdsymbol) zu hindern. Der Tiefpass kann von der jeweiligen Betriebsspannung - typischerweise eine Gleichspannung - passiert werden während die Hochfrequenz eines Senders, z.B. eines Mobilfunksenders, nicht über das Bordnetz verteilt wird und somit Störungen z.B. an der Fahrzeugelektronik oder unerwünschte Abstrahlungen vermieden werden können. Dabei ist nicht die Bereitstellung von zwei Tiefpässen notwendig. Häufig reicht es aus einen Tiefpass TP₁ auf der Versorgungsspannungsseite der Betriebsspannung vorzusehen. Andererseits kann auch die Bereitstellung einer Induktivität, z.B. zur Versorgungsspannungsseite (48 Volt) als Filter ausreichend sein. In erster Linie dienen Filter und Spule zum Schutz der Antenne vor Störungen aus dem Bordnetz bzw. zur Verhinderungen eines hochfrequenten Kurzschlusses der Antenne mit der Fahrzeugmasse und der Versorgungsspannungsseite.

Ebenso kann ein Hochpass HP oder Bandpass BP vorgesehen sein, um die Hochfrequenzeinrichtungen vor dem Eindringen von Gleichspannung zu schützen. Auch hier kann die Bereitstellung einer Kapazität als (Hochpass-) Filter HP ausreichend sein. Hierdurch kann die häufig empfindliche Sende- / Empfänger- oder Verstärkerelektronik der Hochfrequenzeinrichtung vor dem Eindringen von Gleichspannung geschützt werden. Eindringende Betriebsspannung kann zu einer Zerstörung oder Beeinträchtigung der Hochfrequenzeinrichtung führen.

In einer weiteren Ausgestaltung der Erfindung ist die Heizanordnung H für die Verwendung mit einer Betriebsspannung von etwa 48 Volt geeignet. Hiermit wird ein weiter Bereich von Betriebsspannungen ermöglicht.

In einer Ausgestaltung der Erfindung weisen der elektrischen Leiter und/oder die elektrisch leitfähigen mäanderförmigen Abschnitte eine minimale Strukturbreite von gleich oder mehr als 0,1 mm und eine maximale Strukturbreite von weniger als 2 mm auf.

Gemäß einer weiteren Ausgestaltung der Erfindung ist die Antenne zur Aufnahme von Hochfrequenzsignalen, insbesondere schlüssellosen Zugangssystemen, analogem Rundfunk wie z.B. Langwellen-, Mittelwellen-, Kurzwellen- als auch Ultrakurzwellenrundfunk, digitalem Rundfunk, wie z.B. DAB, DAB+, DRM, DVB-T, DVB-T2 als auch für Mobilkommunikationssignale, wie z.B. gemäß einem der Standards GSM, UMTS, LTE oder dergleichen, geeignet. Rundfunk umfasst insoweit sowohl Radio- als auch Fernsehsignale.

Dabei können z.B. insbesondere die senkrecht zur ersten Ausrichtung erstreckten Leiter L₂ bzw. L₂ als auch L₃ als Antenne ANT wirken. Diese können für die Funktion als Antenne geeignete Dimensionierung aufweisen und sind durch die senkrecht zur ersten Ausrichtung besonders zur Aufnahme von in dieser Richtung polarisierten Signalen (aber auch für zirkular polarisierte Signale) geeignet. Gleichwohl können aber auch die in erster Ausrichtung erstreckten Abschnitte der mäandermäanderförmigen Abschnitte A₁, A₂, A₃ ... als Antenne ANT wirken. Diese können für die Funktion als Antenne geeignete Dimensionierung aufweisen und sind durch die erste Ausrichtung besonders zur Aufnahme von in dieser Richtung polarisierten Signalen (aber auch für zirkular polarisierte Signale) geeignet.

Insbesondere weist in Ausgestaltungen der Erfindung die Heizanordnung H Silber auf. Beispielsweise kann Silberpaste auf die Glasscheibe 1 mittels Siebdrucktechnik aufgebracht werden.

Gemäß einer Ausführungsform der Erfindung ist die Verwendung einer Glasscheibe 1 gemäß der Erfindung in Fahrzeugen, insbesondere Landfahrzeugen, und insbesondere als Heckscheibe vorgesehen.

## Patentansprüche

1. Glasscheibe (1) mit einer elektrischen Heizanordnung (H) geeignet für die Verwendung mit einer Betriebsspannung von mehr als 14 Volt,
• wobei zumindest ein Teil der Heizanordnung (H) zudem geeignet ist als Antenne (ANT) zu wirken, **dadurch gekennzeichnet, dass**
• die Heizanordnung zumindest eine erste Anzahl von elektrisch leitfähigen mäanderförmigen Abschnitten (A₁) und einen zweite Anzahl von elektrisch leitfähigen mäanderförmigen Abschnitten (A₂) aufweist,
• wobei die mäanderförmigen Abschnitte innerhalb der ersten Anzahl bzw. innerhalb der zweiten Anzahl im Wesentlichen in einer ersten Ausrichtung parallel zueinander angeordnet sind,
• wobei die jeweiligen Anfänge als auch Enden der mäanderförmigen Abschnitte innerhalb der ersten Anzahl bzw. innerhalb der zweiten Anzahl je auf einem gemeinsamen elektrischen Leiter (L₁, L₂, L₃) enden, der sich jeweils im Wesentlichen senkrecht zur ersten Ausrichtung erstreckt,
• wobei zumindest einer der im Wesentlichen senkrecht zur ersten Ausrichtung erstreckten elektrischen Leiter (L₂; L₂, L₃) als Antenne (ANT) wirkt,
• wobei der zumindest einer der im Wesentlichen senkrecht zur ersten Ausrichtung erstreckten elektrischen Leiter (L₂; L₂, L₃), der als Antenne (ANT) wirkt, bei Verwendung mit der Betriebsspannung ein von der Betriebsspannung verschiedenes Potential aufweist.

2. Glasscheibe (1) nach Anspruch 1, wobei zumindest Teile der Heizanordnung (H) als Drähte auf oder in der Kombinationsfolie (F) aufgebracht bzw. eingebracht sind.

3. Glasscheibe (1) nach einem der Ansprüche 1 oder 2, wobei die Antenne (ANT) einen eigenen Antennenanschluss zur Verbindung mit einer oder mehreren Hochfrequenzeinrichtungen aufweist.

4. Glasscheibe (1) nach einem der Ansprüche 1 bis 3, wobei die Antenne (ANT) einen Filter zur Trennung von Hochfrequenzsignalen und Gleichspannung aufweist, sodass Gleichspannung nicht den Empfang von Hochfrequenzsignalen stört.

5. Glasscheibe (1) nach einem der Ansprüche 1 bis 4, wobei die Heizanordnung (H) geeignet für die Verwendung mit einer Betriebsspannung von etwa 48 Volt ist.

6. Glasscheibe (1) nach einem der Ansprüche 1 bis 5, wobei der elektrischen Leiter und/oder die elektrisch leitfähigen mäanderförmigen Abschnitte eine minimale Strukturbreite von gleich oder mehr als 0,1 mm und eine maximale Strukturbreite von weniger als 2 mm aufweisen.

7. Glasscheibe (1) nach einem der Ansprüche 1 bis 6, wobei die Antenne zur Aufnahme von Hochfrequenzsignalen, insbesondere Schlüssellose Zugangssysteme, analoger/digitaler Rundfunk einschließlich TV und Mobilkommunikationssignalen geeignet ist.

8. Glasscheibe (1) nach einem der Ansprüche 1 bis 7, wobei die Heizanordnung (H) Silber aufweist.

9. Glasscheibe (1) nach einem der Ansprüche 1 bis 8, wobei die Glasscheibe weiterhin zumindest einen elektrische Filter (HP, TP, BP) aufweist, um die Betriebsspannung und die Antenne (ANT) zu entkoppeln.

10. Verwendung einer Glasscheibe (1) nach einem der Ansprüche 1 bis 9 in Fahrzeugen, insbesondere als Heckscheibe.

## Claims

1. Glass pane (1) having an electrical heating assembly (H) suitable for use with an operating voltage of more than 14 V,
- wherein at least one part of the heating assembly (H) is also suitable for acting as an antenna (ANT), **characterized in, that**
- the heating assembly has at least one first number of electrically conductive meandering sections (A₁) and a second number of electrically conductive meandering sections (A₂),
- wherein the meandering sections within the first number or within the second number, respectively, are arranged parallel to one another substantially in a first orientation,
- wherein the respective beginnings and ends of the meandering sections within the first number or within the second number, each end at a common electrical conductor (L₁, L₂, L₃), which extends in each case substantially perpendicular to the first orientation,
- wherein at least one of the electrical conductors (L₂; L₂, L₃) extended substantially perpendicular to the first orientation acts as an antenna (ANT),
- wherein the at least one of the electrical conductors (L₂; L₂, L₃) extended substantially perpendicular to the first orientation, which acts as an antenna (ANT), has, during use with the operating voltage, a potential different from the operating voltage.

2. Glass pane (1) according to claim 1, wherein at least parts of the heating assembly (H) are applied or introduced as wires on or in the combination film (F).

3. Glass pane (1) according to one of claims 1 or 2, wherein the antenna (ANT) has its own antenna connection for connecting to one or a plurality of high-frequency devices.

4. Glass pane (1) according to one of claims 1 through 3, wherein the antenna (ANT) has a filter for separating high-frequency signals and DC voltage such that DC voltage does not interfere with the reception of high-frequency signals.

5. Glass pane (1) according to one of claims 1 through 4, wherein the heating assembly (H) is suitable for use with an operating voltage of approx. 48 V.

6. Glass pane (1) according to one of claims 1 through 5, wherein the electrical conductor and/or the electrically conductive meandering sections have a minimum structural width equal to or greater than 0.1 mm and a maximum structural width less than 2 mm.

7. Glass pane (1) according to one of claims 1 through 6, wherein the antenna is suitable for receiving high-frequency signals, in particular keyless entry systems, analog/digital broadcast including TV and mobile communication signals.

8. Glass pane (1) according to one of claims 1 through 7, wherein the heating assembly (H) includes silver.

9. Glass pane (1) according to one of claims 1 through 8, wherein the glass pane further has at least one electrical filter (HP, TP, BP) in order to decouple the operating voltage and the antenna (ANT).

10. Use of a glass pane (1) according to one of claims 1 through 9 in vehicles, in particular as a rear window.

## Revendications

1. Vitre (1) avec un dispositif de chauffage électrique (H) adapté pour être utilisé avec une tension de fonctionnement supérieure à 14 volts,
• où au moins une partie du dispositif de chauffage (H) est en outre adaptée pour agir comme une antenne (ANT), **caractérisé en ce que**
• le dispositif de chauffage comprend au moins un premier nombre de sections en forme de méandres électriquement conducteurs (A1) et un deuxième nombre de sections en forme de méandres électriquement conducteurs (A2),
• où les sections en forme de méandres à l'intérieur dudit premier nombre ou de ledit deuxième nombre sont disposées sensiblement parallèlement les unes aux autres dans une première orientation,
• où respectivement les débuts et les fins des sections en forme de méandres du premier et du deuxième nombre, se terminent sur un conducteur électrique commun (L1, L2, L3), qui s'étend sensiblement perpendiculairement à la première orientation,
• où au moins l'un des conducteurs électriques (L2; L2, L3) s'étendant sensiblement perpendiculairement à la première orientation agit comme une antenne (ANT),
• où ledit au moins un des conducteurs électriques (L2; L2, L3) s'étendant sensiblement perpendiculairement à la première orientation, qui agit comme une antenne (ANT), lorsqu'il est utilisé avec la tension de fonctionnement possède un potentiel différent de la tension de fonctionnement.

2. Vitre (1) selon la revendication 1, où au moins des parties du dispositif de chauffage (H) sont appliquées ou insérées sous forme de fils sur ou dans la feuille composite (F).

3. Vitre (1) selon l'une des revendications 1 ou 2, où l'antenne (ANT) possède sa propre borne d'antenne pour la connexion à un ou plusieurs appareils à haute fréquence.

4. Vitre (1) selon l'une des revendications 1 à 3, où l'antenne (ANT) possède un filtre pour séparer les signaux haute fréquence et la tension continue afin d'assurer que la tension continue ne perturbe pas la réception des signaux haute fréquence.

5. Vitre (1) selon l'une des revendications 1 à 4, où le dispositif de chauffage (H) est adapté à une utilisation avec une tension de fonctionnement d'environ 48 volts.

6. Vitre (1) selon l'une des revendications 1 à 5, où le conducteur électrique et/ou les sections en forme de méandres électriquement conductrices présentent une largeur de structure minimale égale ou supérieure à 0,1 mm et une largeur de structure maximale inférieure à 2 mm.

7. Vitre (1) selon l'une des revendications 1 à 6, où l'antenne est adaptée à la réception de signaux à haute fréquence, en particulier les systèmes d'entrée sans clé, la radiodiffusion analogique/numérique, y compris la télévision et les signaux de communication mobile.

8. Vitre (1) selon l'une des revendications 1 à 7, où le dispositif de chauffage (H) comprend de l'argent.

9. Vitre (1) selon l'une des revendications 1 à 8, où ladite vitre comprend en outre au moins un filtre électrique (HP, TP, BP) pour découpler la tension de fonctionnement et l'antenne (ANT).

10. Utilisation d'une vitre (1) selon l'une des revendications 1 à 9 dans des véhicules, en particulier comme lunette arrière.
